# FASCICULE DE BREVET EUROPEEN

(11) **EP 3 816 391 B1**
(45) Date de publication et mention de la délivrance du brevet: **27.04.2022**
(21) Numéro de dépôt: 20201220.9
(22) Date de dépôt: 12.10.2020
(51) Int. Cl.: E06C 7/18, E06C 1/393, E06C 1/397, E06C 7/42, E06C 1/22, E06C 7/06

(54) **ESCABEAU DE SECURITE AVEC PORTILLON A SECURITE RENFORCEE**
SICHERHEITS-TRITTLEITER MIT SPERRE MIT ERHÖHTER SICHERHEIT
SAFETY STEPLADDER WITH ENHANCED SAFETY GATE

(30) Priorité: 04.11.2019 FR 1912323
(43) Date de publication de la demande: 05.05.2021
(73) Titulaire: AUD INNOV, 71800 Varennes Sous Dun (FR)
(72) Inventeur: BUGY, Yves, 69640 Ville-sur-Jarnioux (FR)
(74) Mandataire: Cabinet Laurent & Charras

(56) Documents cités:
- WO-A1-2017/034713
- FR-A1- 3 023 571
- US-A- 4 964 488
- US-A1- 2013 186 710
- US-A1- 2017 226 803

## Description

### DOMAINE TECHNIQUE

La présente invention se rapporte au domaine technique des équipements d'ascension avec plateforme, garde-corps et portillon repliables, et concerne plus particulièrement un escabeau de sécurité dont la sécurité assurée par le portillon d'accès est optimisée.

### ART ANTÉRIEUR

Il est connu de l'état de la technique, un escabeau comprenant :
- deux montants parallèles réunis par des traverses pour définir un plan de montée ;
- deux jambes d'appui, chacune articulée en partie supérieure de l'un des montants pour occuper une position de rangement contre les montants, ou une position de stabilisation écartée des montants ;
- une plateforme articulée entre les deux montants et les deux jambes d'appui et rabattable entre une position d'utilisation horizontale lorsque les jambes sont en position de stabilisation, et une position rabattue contre le plan de montée lorsque les jambes sont en position de rangement ;
- un garde-corps articulé au sommet du plan de montée et apte à adopter, sous l'action de première et deuxième barres de commande, une position rabattue contre le plan de montée ou une position de sécurité horizontale.

Un tel escabeau est généralement conçu pour effectuer des travaux à des hauteurs comprises entre 2,5 et 4 mètres.

Ce type d'escabeau est par exemple décrit dans le brevet français FR 3 027 942, au nom du Demandeur. Selon ce brevet français, chaque barre de commande du garde-corps est indépendante de la plateforme et son extrémité inférieure est articulée contre la face interne du montant correspondant. De plus, chacune des barres de commande porte des paliers d'articulation d'un portillon s'étendant transversalement en direction du portillon de l'autre barre de commande.

Grâce à cet agencement, la plateforme est indépendante du garde-corps et est insensible aux efforts reçus par ce dernier et, en particulier, aux efforts exceptionnels consécutifs à un appui excessif de l'utilisateur sur la barre transversale ou sur les portillons associés au garde-corps. De plus, lorsque l'effort est communiqué aux portillons, il se transmet par les barres de commande directement aux montants, donc sans subir un accroissement de sa valeur, comme c'est le cas dans les escabeaux avec portillons articulés sur les bielles d'un parallélogramme par exemple. Il en résulte que les profilés des montants n'ont pas besoin d'être épaissis pour résister à l'effort.

Bien que donnant entière satisfaction, ces escabeaux peuvent encore être améliorés, notamment en termes de cinématique et de sécurité assurée par le portillon.

Il est également connu le document US 2017/226803 A1 qui décrit le préambule de la revendication 1.

### EXPOSE DE L'INVENTION

L'un des buts de l'invention est donc de proposer un escabeau repliable avec garde-corps et de sécurité et portillon, et dont la sécurité assurée par le portillon a été renforcée.

Un autre objectif de l'invention est de fournir un tel escabeau dont la cinématique de déploiement est simple, sûre et rapide.

Un autre objectif de l'invention est de fournir un tel escabeau réglable en hauteur, et dont la stabilité est améliorée.

A cet effet, il a été mis au point un escabeau conforme à l'objet de la revendication 1. Ainsi, l'invention fournit un escabeau dont la mise en place du portillon est automatique, et dont la sécurité est optimisée car le portillon s'ouvre de l'intérieur et est maintenu plaqué contre la battue fixe en position fermée, formée directement par la deuxième barre de commande, sans pièce rapportée.

Ainsi, en cas par exemple de malaise d'un utilisateur présent sur la plateforme, sa chute est évitée car l'appui depuis l'intérieur contre le portillon est fermement maintenu par la battue fixe, et ne risque pas de forcer accidentellement l'ouverture du portillon vers l'extérieur.

Avantageusement, les première et deuxième barres de commande sont, en partie supérieure, articulées au garde-corps et sont, en partie inférieure, montées coulissantes dans deux manchons de guidage montés pivotants par rapport aux montants pour passer le garde-corps en position rabattue ou en position de sécurité. De cette manière, la cinématique de déploiement est simple, sûre et rapide.

Avantageusement, dans cette forme de réalisation, les première et deuxième barres de commande comprennent chacune des pions escamotables de verrouillage des positions rabattue et de sécurité du garde-corps, les pions étant aptes à pénétrer, lors du coulissement des barres de commande, dans des orifices complémentaires ménagés dans les manchons de guidage.

De préférence, et pour augmenter la hauteur maximale de travail avec l'escabeau selon l'invention, ou pour l'utiliser sur un sol non horizontal, chaque montant et chaque jambe d'appui comprend une partie télescopique inférieure, les parties télescopiques des montants étant reliées entre elles par des traverses secondaires formant des marches.

Selon une forme de réalisation particulière, les jambes d'appui et éventuellement les parties télescopiques des jambes d'appui sont reliées entre elles par des traverses de renfort.

Selon une forme de réalisation particulière, les parties télescopiques comprennent des loquets de verrouillage aptes à venir s'engager dans des orifices ménagés dans les montants et dans les jambes d'appui lors du coulissement des parties télescopiques.

De préférence, les extrémités inférieures des parties télescopiques sont inclinées et s'éloignent l'une de l'autre pour améliorer la stabilité de l'escabeau.

Avantageusement, les extrémités inférieures des parties télescopiques des montants, ou éventuellement les extrémités inférieures des montants en l'absence de parties télescopiques, comprennent chacune un pied stabilisateur articulé pour pivoter par exemple d'environ 180° autour d'un axe parallèle aux montants, pour passer d'une position déployée en contact avec le sol renforçant la stabilité de l'escabeau, à une position repliée contre le plan de montée pour en interdire l'accès.

### DESCRIPTION SOMMAIRE DES FIGURES

D'autres avantages et caractéristiques ressortiront mieux de la description qui va suivre, donnée à titre d'exemple non limitatif, de l'escabeau selon l'invention, à partir des dessins annexés dans lesquels :
[Fig. 1] la figure 1 est une vue en perspective de l'escabeau selon l'invention en position déployée d'utilisation, le garde-corps et le portillon étant également en position déployée de sécurité.
[Fig. 2] la figure 2 est une vue en perspective illustrant le garde-corps et le portillon en position rabattue de rangement.
[Fig. 3] la figure 3 est une vue similaire à celle de la figure 2, le garde-corps et le portillon en position de sécurité.
[Fig. 4] la figure 4 est une vue de face illustrant le portillon en position fermée.
[Fig. 5] la figure 5 est une vue en perspective illustrant le portillon en position ouverte.
[Fig. 6] la figure 6 est une vue de détail en perspective de l'organe élastique de rappel du garde-corps en position fermée.
[Fig. 7] la figure 7 est une vue similaire à celle de la figure 1, les montants et les jambes d'appui comprenant des parties télescopiques reliées par des traverses, et illustrant la mise en place de pieds stabilisateurs.
[Fig. 8] la figure 8 est une vue de détail en perspective des loquets de verrouillage des parties télescopiques.
[Fig. 9] la figure 9 illustre en perspective les pieds stabilisateurs visibles sur la figure 7, en position repliée.

### DESCRIPTION DÉTAILLÉE DE L'INVENTION

En référence aux figures 1 à 9, l'invention concerne un escabeau (1) avec plateforme (2), garde-corps (3) et portillon (4) repliables.

En référence à la figure 1, et d'une manière connue, l'escabeau (1) comprend un plan de montée (5), composé de deux montants (6) parallèles réunis par des traverses (7) formant des marches, et par un barreau supérieur (8) pour l'articulation de la plateforme (2).

L'escabeau (1) comprend deux jambes d'appui (9) parallèles et reliées transversalement par des traverses de renfort (10). La traverse de renfort (10) supérieure des jambes d'appui (9) permet par exemple l'appui de la plateforme (2) en position déployée de l'escabeau (1).

Chaque jambe d'appui (9) est articulée au sommet de l'un des montants (6) pour pouvoir occuper une position de rangement rapprochée des montants (6), ou une position de stabilisation écartée desdits montants (6).

L'escabeau (1) comprend un garde-corps (3) repliable en forme de U, dont les branches latérales sont articulées, de préférence au niveau de leurs extrémités, à des première et deuxième barres de commande (11, 12) permettant de déployer le garde-corps (3) en positon de sécurité et de le rabattre en position de rangement.

Plus précisément, ces première et deuxième barres de commande (11, 12) sont parallèles et sont, en partie supérieure, articulées au garde-corps (3). En partie inférieure, les première et deuxième barres de commande (11, 12) sont montées coulissantes dans deux manchons (13) de guidage montés pivotants par rapport aux montants (6). De cette manière, le coulissement des première et deuxième barres de commande (11, 12) dans les manchons (13) de guidage permet de passer le garde-corps (3) en position rabattue ou en position de sécurité. En position repliée de rangement et en référence à la figure 2, le garde-corps (3) et les barres de commande (11, 12) sont rabattus contre les montants (6).

En référence à la figure 3, et afin de verrouiller les positions rabattue et de sécurité du garde-corps (3), les première et deuxième barres de commande (11, 12) comprennent chacune des pions escamotables (14) aptes à pénétrer, lors du coulissement des barres de commande (11, 12), dans des orifices complémentaires ménagés dans les manchons (13) de guidage.

Afin d'assurer une sécurité à un utilisateur présent sur la plateforme (2), la première barre de commande (11) reçoit un portillon (4) articulé pour s'ouvrir vers l'intérieur en direction du garde-corps (3). En référence à la figure 6, l'ouverture du garde-corps (3) s'effectue à l'encontre d'un organe élastique de rappel (15) qui tend à pousser le garde-corps (3) en position fermée contre la deuxième barre de commande (12) qui fait alors office de battue fixe.

En référence aux figures 4 et 5, le portillon (4) est réalisé, d'un seul tenant, à partir d'une armature tubulaire dont les deux extrémités sont reliées à la première barre de commande (11) de manière pivotante et autour d'un axe vertical. La forme générale du portillon (4), donnée par l'armature tubulaire est sensiblement carrée, dont le côté inférieur remonte en direction du centre avant de repartir à l'horizontale pour s'articuler à la première barre de commande (11). Cette configuration du portillon (4) assure une rigidité optimale. L'organe élastique de rappel (15) est de tout type approprié et se présente par exemple sous la forme d'un ressort du type ressort pince à linge monté autour de l'axe de pivotement du portillon (4) et dont une branche du ressort repousse le portillon (4) en position fermée contre la deuxième barre de commande (12), voir figure 6.

La deuxième barre de commande (12) est rectiligne et présente une portion intermédiaire incurvée (16) en direction de la première barre de commande (11) pour former la battue en tant que telle.

Ainsi, l'invention fournit un escabeau (1) dont la mise en place du portillon (4) est automatique, et dont la sécurité est optimisée car le portillon (4) s'ouvre de l'intérieur et est maintenu plaqué contre la battue fixe en position fermée.

Ainsi, en cas par exemple de malaise d'un utilisateur présent sur la plateforme (2), sa chute est évitée car l'appui depuis l'intérieur contre le portillon (4) est fermement maintenu par la battue fixe, et ne risque pas de forcer accidentellement l'ouverture du portillon (4) vers l'extérieur.

En référence à la figure 3, l'escabeau (1) comprend également de préférence une tablette porte-outil (17) positionnée autour de la base de la forme en U du garde-corps (3). Une deuxième tablette (18) peut être agencée sur une armature en U inférieure (19), reliée de manière articulée par ses extrémités aux montants (6). L'armature inférieure (19) est par exemple attachée au garde-corps (3), de préférence avec des sangles (20) pour pivoter concomitamment avec garde-corps (3) lors du passage en position rabattue ou en position de sécurité.

En référence aux figures 7 à 9, et afin de permettre d'augmenter la longueur des montants (6) et des jambes d'appui (9), pour effectuer des travaux plus haut, sur un sol non horizontal, ou sur une marche d'escalier, lesdits montants (6) et lesdites jambes d'appui (9) comprennent chacun et chacune une partie télescopique inférieure (21, 22).

Les parties télescopiques (21) des montants (6) sont reliées entre elles par des traverses secondaires (23) formant des marches. Les parties télescopiques (22) des jambes d'appui (9) sont éventuellement aussi reliées entre elles par des traverses de renfort (10).

Les extrémités inférieures des parties télescopiques (21, 22) sont inclinées et s'éloignent l'une de l'autre pour améliorer la stabilité de l'escabeau (1).

Afin de verrouiller le réglage des parties télescopiques (21, 22) qui coulissent autour et le long des montants (6) et des jambes d'appui (9), lesdites parties télescopiques (21, 22) comprennent des moyens de verrouillage en position.

Par exemple, et en référence à la figure 8, les parties télescopiques (21, 22) comprennent des loquets de verrouillage (24) aptes à venir s'engager dans des orifices (25) ménagés dans les montants (6) et les jambes d'appui (9) lors du coulissement des parties télescopiques (21, 22). Lesdits orifices (25) sont notamment visibles à la figure 1.

Les extrémités inférieures des parties télescopiques (21) des montants (6), ou éventuellement les extrémités inférieures des montants (6) en l'absence de parties télescopiques, comprennent chacune un pied stabilisateur (26) articulé pour pivoter, par exemple d'environ 180°, autour d'un axe parallèle montants (6), pour passer d'une position déployée en contact avec le sol renforçant la stabilité de l'escabeau (1) à une position repliée contre le plan de montée (5) pour en interdire l'accès.

Par exemple, chaque pied stabilisateur (26) est réalisé par une armature tubulaire en forme de C, dont chaque extrémité est reliée à la partie télescopique (21) correspondante. La longueur du pied stabilisateur (26) est telle qu'en position d'utilisation de l'escabeau (1), et en position déployée du pied stabilisateur (26), ce dernier vient en contact avec le sol.

En référence aux figures 1 et 7, d'une manière connue et pour faciliter le déplacement de l'escabeau (1), les extrémités inférieures des jambes d'appui (9) ou des parties télescopiques (22) desdites jambes d'appui (9), comprennent des roues (27).

En pratique, le déploiement depuis une position repliée de stockage s'effectue intuitivement en effectuant successivement les phases suivantes :
- écartement des jambes d'appui (9) jusqu'à la position de stabilisation, permettant concomitamment le rabattement de la plateforme (2) en position d'utilisation horizontale ;
- si besoin, réglage en hauteur et en horizontalité de la plateforme (2), en coulissant les différentes parties télescopiques (21, 22) ;
- lorsque la plateforme (2) est sensiblement horizontale, déverrouillage des pions escamotables (14) et basculement du garde-corps (3), ce qui entraine le coulissement vers le haut des barres de commande (11, 12) et leur basculement pour s'écarter des montants (6), jusqu'à ce que les barres de commande (11, 12) se verrouillent en position de sécurité avec les pions escamotables (14), correspondant à une position horizontale du garde-corps (3).

L'utilisateur peut alors venir sur la plateforme (2) en repoussant vers l'avant le portillon (4), qui revient automatiquement en position de fermeture dès que l'utilisateur est complètement installé, notamment en butée contre la deuxième barre de commande (12) faisant office de battue fixe.

Bien évidemment, le repliement s'effectue en procédant d'une façon inverse à celle qui vient d'être décrite.

## Revendications

1. Escabeau (1) de sécurité comprenant :
- deux montants (6) parallèles réunis par des traverses (7) pour définir un plan de montée (5) ;
- deux jambes d'appui (9), chacune articulée en partie supérieure de l'un des montants (6) pour occuper une position de rangement contre les montants (6), ou une position de stabilisation écartée des montants (6) ;
- une plateforme (2) articulée entre les deux montants (6) et les deux jambes d'appui (9) et rabattable entre une position d'utilisation horizontale lorsque les jambes (9) sont en position de stabilisation, et une position rabattue contre le plan de montée (5) lorsque les jambes (9) sont en position de rangement ;
- un garde-corps (3) articulé au sommet du plan de montée (5) et apte à adopter, sous l'action de première et deuxième barres de commande (11, 12), une position rabattue contre le plan de montée (5) ou une position de sécurité horizontale ;
**caractérisé en ce que**
la première barre de commande (11) reçoit un portillon (4) articulé pour s'ouvrir vers l'intérieur en direction du garde-corps (3) à l'encontre d'un organe élastique de rappel (15) du garde-corps (3) en position fermée contre la deuxième barre de commande (12), la deuxième barre de commande (12) est rectiligne et présente une portion intermédiaire incurvée (16) en direction de la première barre de commande (11) pour former elle-même directement office de battue fixe.

2. Escabeau (1) selon la revendication 1, ***caractérisé* en ce que** les première et deuxième barres de commande (11, 12) sont, en partie supérieure, articulées au garde-corps (3) et sont, en partie inférieure, montées coulissantes dans deux manchons (13) de guidage montés pivotants par rapport aux montants (6) pour passer le garde-corps (3) en position rabattue ou en position de sécurité.

3. Escabeau (1) selon la revendication 2, ***caractérisé* en ce que** les première et deuxième barres de commande (11, 12) comprennent chacune des pions escamotables (14) de verrouillage des positions rabattue et de sécurité du garde-corps (3), les pions (14) étant aptes à pénétrer, lors du coulissement des barres de commande (11, 12), dans des orifices complémentaires ménagés dans les manchons (13) de guidage.

4. Escabeau (1) selon la revendication 1, ***caractérisé* en ce que** chaque montant (6) et chaque jambe d'appui (9) comprend une partie télescopique inférieure (21, 22), les parties télescopiques (21) des montants (6) étant reliées entre elles par des traverses secondaires (23).

5. Escabeau (1) selon la revendication 4, ***caractérisé* en ce que** les extrémités inférieures des parties télescopiques (21) des montants (6) comprennent chacune un pied stabilisateur (26) articulé pour pivoter autour d'un axe parallèle aux montants (6), pour passer d'une position déployée en contact avec le sol renforçant la stabilité de l'escabeau (1), à une position repliée contre le plan de montée (5) pour en interdire l'accès.

6. Escabeau (1) selon la revendication 1, ***caractérisé* en ce que** les extrémités inférieures des montants (6) comprennent chacune un pied stabilisateur (26) articulé pour pivoter autour d'un axe parallèle aux montants (6), pour passer d'une position déployée en contact avec le sol renforçant la stabilité de l'escabeau (1), à une position repliée contre le plan de montée (5) pour en interdire l'accès.

7. Escabeau (1) selon la revendication 1, ***caractérisé* en ce que** les jambes d'appui (9) sont reliées entre elles par des traverses de renfort (10).

8. Escabeau (1) selon la revendication 4, ***caractérisé* en ce que** les parties télescopiques (21, 22) comprennent des loquets de verrouillage (24) aptes à venir s'engager dans des orifices (25) ménagés dans les montants (6) et dans les jambes d'appui (9) lors du coulissement des parties télescopiques (21, 22).

9. Escabeau (1) selon la revendication 4, ***caractérisé* en ce que** les extrémités inférieures des parties télescopiques (21, 22) sont inclinées et s'éloignent l'une de l'autre pour améliorer la stabilité de l'escabeau (1).

## Patentansprüche

1. Sicherheitshocker (1) mit:
- zwei parallelen Streben (6), verbunden durch Querstreben (7) zur Definition einer Aufstiegsebene (5);
- zwei Stützbeinen (9), jedes im oberen Teil einer der Streben (6) mit Gelenk verbunden, um eine Lagerposition gegen die Streben (6) geklappt einzunehmen, oder eine Stabilisierungsposition, weggeklappt von den Streben (6) ;
- eine Plattform (2), über Gelenk verbunden zwischen den beiden Streben (6) und den beiden Stützbeinen (9) und klappbar zwischen einer horizontalen Einsatzposition, wenn sich die Beine (9) in der Stabilisierungsposition befinden, und einer gegen die Aufstiegsfläche (5) geklappten Position, wenn sich die Beine (9) in der Lagerposition befinden;
- ein Geländer (3) über Gelenk verbunden mit dem Oberteil der Aufstiegsfläche (5) und in der Lage, unter der Wirkung der ersten oder zweiten Bedienstange (11, 12), eine gegen die Aufstiegsfläche (5) geklappte Position oder eine horizontale Sicherheitsposition einzunehmen;
**dadurch gekennzeichnet, dass**
die erste Bedienstange (11) mit einem Durchgang (4) mit Gelenk ausgerüstet wird, und sich nach innen in Richtung des Geländers (3) öffnet, gegen ein elastisches Element (15) zum Rückstellen des Geländers (3) in die geschlossene Position gegen die zweite Bedienstange (12), die zweite Bedienstange (12) ist rechteckig und weist einen gekrümmten Zwischenabschnitt (16) auf, in Richtung der ersten Bedienstange (11) um selbst direkt als fester Anschlag zu dienen.

2. Hocker (1) nach Anspruch 1, ***dadurch gekennzeichnet, dass*** die erste und zweite Bedienstange (11, 12) im oberen Teil über Gelenk mit dem Geländer (3) verbunden sind und im unteren Teil bezogen auf die Streben (6) gleitend in den beiden Führungshülsen (13) montiert sind, um das Geländer (3) in die eingeklappte Position oder in die Sicherheitsposition zu bringen.

3. Hocker (1) nach Anspruch 2, ***dadurch gekennzeichnet, dass*** die erste und zweite Bedienstange (11, 12) jeweils einschiebbare Verriegelungsstifte (14) für die eingeklappte und die Sicherheitsposition des Geländers (3) umfassen, diese Stifte (14) können beim Gleiten der Bedienstangen (11, 12), in komplementäre Öffnungen gleiten, die in den Führungshülsen (13) ausgespart sind.

4. Hocker (1) nach Anspruch 1, ***dadurch gekennzeichnet, dass*** jede Strebe (6) und jedes Stützbein (9) einen unteren Teleskopabschnitt (21, 22) umfasst, die Teleskopabschnitte (21) der Streben (6) sind miteinander über sekundäre Querstreben (23) verbunden.

5. Hocker (1) nach Anspruch 4, ***dadurch gekennzeichnet, dass*** die unteren Endstücke der Teleskopabschnitte (21) der Streben (6) jeweils einen über Gelenk verbundenen Stabilisatorfuss (26) umfassen, damit sie um eine Achse parallel zu den Streben (6) geschwenkt werden können, um aus einer ausgeklappten Position, in Kontakt mit dem Boden, in der die Stabilität des Hockers (1) verstärkt wird, in eine gegen die Aufstiegsfläche (5) geklappte Position zu schwenken, um den Zugang zu sperren.

6. Hocker (1) nach Anspruch 1, ***dadurch gekennzeichnet, dass*** die unteren Endstücke der Streben (6) jeweils einen über Gelenk verbundenen Stabilisatorfuss (26) umfassen, damit sie um eine Achse parallel zu den Streben (6) geschwenkt werden können, um aus einer ausgeklappten Position, in Kontakt mit dem Boden, in der die Stabilität des Hockers (1) verstärkt wird, in eine gegen die Aufstiegsfläche (5) geklappte Position zu schwenken, um den Zugang zu sperren.

7. Hocker (1) nach Anspruch 1, ***dadurch gekennzeichnet, dass*** die Stützbeine (9) miteinander über Verstärkungsquerstreben (10) verbunden sind.

8. Hocker (1) nach Anspruch 4, ***dadurch gekennzeichnet, dass*** die Teleskopabschnitte (21, 22) Sperrriegel (24) enthalten, die beim Gleiten der Teleskopabschnitte (21, 22) in den Öffnungen (25) einrasten können, die in den Streben (6) und in den Stützbeinen (9) ausgespart sind.

9. Hocker (1) nach Anspruch 4, ***dadurch gekennzeichnet, dass*** die unteren Endstücke der Teleskopabschnitte (21, 22) geneigt sind und sich voneinander entfernen, um die Stabilität des Hockers (1) zu verbessern.

## Claims

1. Safety stepladder (1) comprising:
- two parallel uprights (6) connected by cross-members (7) to define a climbing plane (5);
- two support legs (9), each articulated in the upper part of one of the uprights (6) to occupy a storage position against the uprights (6), or a stabilisation position away from the uprights (6);
- a platform (2) articulated between the two uprights (6) and the two support legs (9) and foldable between a horizontal position of use when the legs (9) are in the stabilisation position, and a folded position against the climbing plane (5) when the legs (9) are in the storage position;
- a guardrail (3) articulated at the top of the climbing plane (5) and capable of adopting, under the action of first and second control bars (11, 12), a folded position against the climbing plane (5) or a horizontal safety position;
***characterised* in that**
the first control bar (11) receives a gate (4) articulated to open inwards in the direction of the guardrail (3) against an elastic return member (15) of the guardrail (3) in the closed position against the second control bar (12), the second control bar (12) is rectilinear and has a curved intermediate portion (16) in the direction of the first control bar (11) to directly act as a fixed stop.

2. Stepladder (1) according to claim 1, ***characterised* in that** the first and second control bars (11, 12) are, in the upper part, articulated to the guardrail (3) and are, in the lower part, slidingly mounted in two guide sleeves (13) mounted pivoting with respect to the uprights (6) to move the guardrail (3) into the folded position or into the safety position.

3. Stepladder (1) according to claim 2, ***characterised* in that** the first and second control bars (11, 12) each comprise retractable pins (14) for locking the folded and safety positions of the guardrail (3), the pins (14) being capable of penetrating, during the sliding of the control bars (11, 12), into complementary orifices arranged in the guide sleeves (13).

4. Stepladder (1) according to claim 1, ***characterised* in that** each upright (6) and each support leg (9) comprises a lower telescopic part (21, 22), the telescopic parts (21) of the uprights (6) being connected together by secondary cross-members (23).

5. Stepladder (1) according to claim 4, ***characterised* in that** the lower ends of the telescopic parts (21) of the uprights (6) each comprise a stabilising foot (26) articulated to pivot about an axis parallel to the uprights (6), to move from a deployed position in contact with the floor reinforcing the stability of the stepladder (1), to a folded position against the climbing plane (5) to prohibit access to it.

6. Stepladder (1) according to claim 1, ***characterised* in that** the lower ends of the uprights (6) each comprise a stabilising foot (26) articulated to pivot about an axis parallel to the uprights (6), to move from a deployed position in contact with the floor reinforcing the stability of the stepladder (1), to a folded position against the climbing plane (5) to prohibit access to it.

7. Stepladder (1) according to claim 1, ***characterised* in that** the support legs (9) are connected together by reinforcing cross-members (10).

8. Stepladder (1) according to claim 4, ***characterised* in that** the telescopic parts (21, 22) comprise locking latches (24) capable of engaging in orifices (25) arranged in the uprights (6) and in the support legs (9) during the sliding of the telescopic parts (21, 22).

9. Stepladder (1) according to claim 4, ***characterised* in that** the lower ends of the telescopic parts (21, 22) are inclined and move away from one another to improve the stability of the stepladder (1).
